# EUROPÄISCHE PATENTSCHRIFT

(11) **EP 1 571 281 B1**
(45) Veröffentlichungstag und Bekanntmachung des Hinweises auf die Patenterteilung: **05.01.2011**
(21) Anmeldenummer: 05004850.3
(22) Anmeldetag: 04.03.2005
(51) Int. Cl.: E06B 1/52, E06B 1/32, E06B 3/01

(54) **Wärmegedämmte Sektionaltor-Zarge aus Blechformteilen**
Insulated sheet metal frame for a sectional gate
Cadre dormant thermo-isolante en tôle d'acier pliée pour une porte sectionnelle

(30) Priorität: 04.03.2004 DE 102004010486
(43) Veröffentlichungstag der Anmeldung: 07.09.2005
(73) Patentinhaber: Novoferm GmbH, 46459 Rees (DE)
(72) Erfinder:
(74) Vertreter: Albrecht, Rainer Harald

(56) Entgegenhaltungen:
- DE-A1- 2 630 463
- DE-A1- 2 809 925
- DE-U1- 20 109 011
- DE-U1- 29 819 230
- FR-A1- 2 552 800
- US-A- 4 119 133
- US-A- 4 467 853
- US-A- 5 544 690
- US-A- 6 006 814

## Beschreibung

Die Erfindung betrifft ein Tor für Garagen und Hallen mit einer metallischen Torzarge und einem Sektionaltorblatt aus wärmegedämmten Paneelen, die mit Laufrollen in Führungsschienen geführt sind, wobei die Torzarge aus Blechformteilen gebildet ist und die Führungsschienen an einem Schenkel der Blechformteile angeordnet sind. Die Blechformteile weisen einen Profilquerschnitt auf, der zum Innenraum der Garage oder Halle offen ist. Ein solches Tor ist beispielsweise aus der Firmendruckschrift "Sektionaltore", Techniker-Ausgabe 07/2003 der Anmelderin bekannt.

Wärmegedämmte Torblätter für Garagen und Hallen sind in der Praxis weit verbreitet. Die Wärmedämmung wird in der Regel durch eine doppelwandige Ausbildung des Torblattes erzielt, wobei der hierdurch gebildete Hohlraum mit wärmedämmenden Materialien, beispielsweise Polyurethanschaum, ausgefüllt ist. Bei einem mehrteiligen Sektionaltorblatt ist es ferner bekannt, die als doppelwandiges Blechprofil ausgebildeten und mit Isoliermaterial ausgeschäumten Paneele zwecks weiterer Verbesserung der Wärmedämmeigenschaften mit Kunststoffeinsätzen zu versehen, die den Wärmetransport entlang der Blechwandung reduzieren (US 2002/01 70 687 A1).

In DE 27 02 031 A1 ist ein Feuerschutztor beschrieben, dessen Zarge zur besseren Wärmedämmung bis zum Profilboden mit Beton oder Mörtel ausgefüllt ist. Aus DE 20 29 825 A1 und DE 295 12 255 U1 sind Zargenprofile für Türzargen bekannt, die als kastenförmige Hohlprofile ausgebildet sind und mit Wärmedämmmaterial ausgeschäumt sind. Die beschriebenen Maßnahmen sind für die Torzarge eines Sektionaltores ungeeignet.

Als weiterer Stand der Technik werden die US 4119 133, US5246053, US 5544690, US4467853, DE 198 13811 A1, sowie DE 197 26 156 A1 genannt.

Der Erfindung liegt die Aufgabe zugrunde, die Wärmedämmung an einem Sektionaltor mit den eingangs beschriebenen Merkmalen zu verbessern.

Erfindungsgemäß wird die Aufgabe durch ein Tor nach dem Anspruch 1 gelöst, wobei u.a. die Torzarge eine Wärmedämmung aufweist, welche durch eine im Vergleich zu Metall niedrige Wärmeleitfähigkeit den Wärmetransport durch die Torzarge reduziert. Die Erfindung beruht auf der Erkenntnis, dass die Torzarge eines Sektionaltores eine beachtliche Wärmebrücke darstellt, die durch die erfindungsgemäßen Maßnahmen wirksam beseitigt wird. Als Wärmedämmung kommen verschiedene Materialien mit geringer Wärmeleitfähigkeit in Betracht. So können beispielsweise thermoplastische Kunststoffe, Gummi, wie z.B. Natur- oder Synthesekautschuk verwendet werden.

Im Rahmen der Erfindung liegt es ferner, dass die Wärmedämmung aus einer dickwandigen, die Blechformteile der Torzarge umschließenden Kunststoffummantelung besteht.

Die Torzarge kann zur Wärmedämmung auch doppelwandige Zargenprofile aus Blech aufweisen, die mit Wärmedämmmaterial ausgeschäumt sind. Die Führungsschienen sind an einem Schenkel der Zargenprofile angeordnet, der ebenfalls doppelwandig ausgebildet und mit Wärmedämmmaterial ausgeschäumt ist. Zur Vermeidung einer Kältebrücke kann hierbei die Blechschale der doppelwandigen Zargenprofile in Längsrichtung eine spanend erzeugte Unterbrechung aufweisen. Alternativ hierzu ist es auch möglich, dass die doppelwandigen Zargenprofile aus Blechformeinzelteilen zusammengesetzt sind, wobei zwischen den Stoßflächen der Blechformeinzelteile Kunststoffteile angeordnet sind, welche einen Wärmefluss in den Blechformeinzelteilen zwischen außenliegenden und innenliegenden Flächen unterbinden.

Im Folgenden wird die Erfindung anhand einer lediglich ein Ausführungsbeispiel darstellenden Zeichnung ausführlicher erläutert. Es zeigen schematisch:
- Fig. 1: eine dreidimensionale Darstellung eines erfindungsgemäßen Tores,
- Fig. 2,3: Ausführungsformen der Erfindung gemäß Schnitt A-A in Fig. 1.

Die Fig. 1 zeigt eine dreidimensionale Darstellung eines erfindungsgemäßen Tores 1 für eine Garage. Das Tor bildet den Abschluss des Garageninnenraumes und weist eine aus Zargenprofilen 2, 2' gebildete Torzarge 3 und ein Sektionaltorblatt aus wärmegedämmten Paneelen 5 auf. Die Paneele 5 sind mit Laufrollen 6 in seitlichen Führungsschienen 7 geführt. Sie weisen miteinander verbundene, jeweils einen Hohlraum 8 bildende Blechschalen 9 auf. Der Hohlraum 8 ist mit einem Isoliermaterial 10 ausgeschäumt.

In Fig. 2 ist die Zarge bzw. deren Blechformteile von einer Kunststoffummantelung 14 vollständig umschlossen. Fig. 3 zeigt eine Ausführungsform, bei der die Torzarge 3 doppelwandige Zargenprofile 15 aus Blech aufweist, die mit Wärmedämmmaterial 12 ausgeschäumt sind. Die doppelwandigen Zargenprofile 15 weisen die Geometrie der zuvor beschriebenen Blechformteile 2 auf. Die Führungsschienen 7 sind jeweils an einem Schenkel der vertikalen Zargenprofile 15 angeordnet, der ebenfalls doppelwandig ausgebildet und mit Wärmedämmmaterial ausgeschäumt ist. Zur Vermeidung einer Kältebrücke sind die Zargenprofile 15 aus Blechformeinzelteilen 16, 16' zusammengesetzt, wobei zwischen den Stoßflächen der Blechformeinzelteile 16, 16' Kunststoffteile 17 angeordnet sind, welche einen Wärmefluss in den Blechformeinzelteilen 16, 16' zwischen außenliegenden und innenliegenden Flächen 18, 18' unterbinden. Alternativ hierzu kann die Blechschale der doppelwandigen Rinnenprofile 15 auch in Längsrichtung eine spanend erzeugte Unterbrechung aufweisen.

## Patentansprüche

1. Tor für Garagen und Hallen mit einer Torzarge (3) und einem Sektionaltorblatt (4) aus wärmegedämmten Paneelen (5), die mit Laufrollen (6) in Führungsschienen (7) geführt sind, wobei die Führungsschienen (7) an einem Schenkel der Torzarge (3) angeordnet sind und wobei die Torzarge (3) eine Wärmedämmung aufweist, welche durch eine im Vergleich zu Metall niedrige Wärmeleitfähigkeit den Wärmetransport durch die Torzarge (3) reduziert, **dadurch gekennzeichnet, dass** die Torzarge (3) aus Blechformteilen (2, 2') gebildet ist und doppelwandige Zargenprofile (15) aus Blech aufweist, die mit Wärmedämmmaterial (12) ausgeschäumt sind

2. Tor nach Anspruch 1, **dadurch gekennzeichnet, dass** die Blechschale der doppelwandigen Zargenprofile (15) zur Vermeidung einer Kältebrücke in Längsrichtung eine spanend erzeugte Unterbrechung aufweist.

3. Tor nach Anspruch 2, **dadurch gekennzeichnet, dass** die doppelwandigen Zargenprofile (15) aus Blechformeinzelteilen (16, 16') zusammengesetzt sind, wobei zwischen den Stoßflächen der Blechformeinzelteile (16, 16') Kunststoffteile (17) angeordnet sind, welche einen Wärmefluss in den Blechformeinzelteilen (16, 16') zwischen außenliegenden und innenliegenden Flächen (18, 18') unterbindet.

4. Tor für Garagen und Hallen mit einer Torzarge (3) und einem Sektionaltorblatt (4) aus wärmegedämmten Paneelen (5), die mit Laufrollen (6) in Führungschienen (7) geführt sind, wobei die Führungsschienen (7) an einem Schenkel der Torzarge (3) angeordnet sind und wobei die Torzarge (3) eine Wärmedämmung aufweist, welche durch eine im Vergleich zu Metall niedrige Wärmeleitfähigkeit den Wärmetransport durch die Torzarge (3) reduziert, **dadurch gekennzeichnet, dass** die Torzarge (3) aus Blechformteilen (2, 2') gebildet ist und dass die Wärmedämmung aus einer dickwandigen, die Blechformteile (2, 2') umschließenden Kunststoffummantelung (14) besteht.

## Claims

1. Door for garages and halls with a door frame (3) and a sectional door leaf (4) made from thermally insulated panels (5) which are guided in guide rails (7) with rollers (6), wherein the guide rails (7) are arranged on a side of the door frame (3) and wherein the door frame (3) has a thermal insulation which reduces heat transfer through the door frame (3) by means of a thermal conductivity which is low compared to metal, **characterised in that** the door frame (3) is formed from sheet metal shaped pieces (2, 2') and has double-walled frame profiles (15) made from sheet metal which are foam filled with thermal insulation material (12).

2. Door according to Claim 1, **characterised in that**, for preventing a cold bridge in the longitudinal direction, the sheet metal shell of the double-walled frame profiles (15) has breaks generated by machining.

3. Door according to Claim 2, **characterised in that** the double-walled frame profiles (15) are composed of individual sheet metal shaped pieces (16, 16'), wherein plastic parts (17) are arranged between the abutting surfaces of the individual sheet metal shaped pieces (16, 16'), which plastic parts prevent a flow of heat in the individual sheet metal shaped pieces (16, 16') between external and internal surfaces (18, 18').

4. Door for garages and halls with a door frame (3) and a sectional door leaf (4) made from thermally insulated panels (5) which are guided in guide rails (7) with rollers (6), wherein the guide rails (7) are arranged on a side of the door frame (3) and wherein the door frame (3) has a thermal insulation which reduces heat transfer through the door frame (3) by means of a thermal conductivity which is low compared to metal, **characterised in that** the door frame (3) is formed from sheet metal shaped pieces (2, 2') and **in that** the thermal insulation consists of a thick walled plastic casing (14) which encloses the sheet metal shaped pieces (2, 2').

## Revendications

1. Porte pour garages et hangars comprenant un châssis de porte (3) et un battant de porte sectionnelle (4) à base de panneaux (5) calorifugés, qui sont guidés avec des galets de roulement (6) dans des rails de guidage (7), les rails de guidage (7) étant disposés sur une branche du châssis de porte (3) et le châssis de porte (3) présentant une isolation thermique qui réduit le transport de chaleur par le châssis de porte (3) grâce à une conductibilité thermique faible par rapport au métal, **caractérisée en ce que** le châssis de porte (3) est formé de pièces moulées en tôle (2, 2') et présente des profilés de châssis (15) à double paroi en tôle, qui sont moussés avec du matériau calorifuge (12).

2. Porte selon la revendication 1, **caractérisée en ce que** la coque en tôle des profilés de châssis (15) à double paroi présente une interruption générée par enlèvement de copeaux afin d'éviter un pont thermique dans le sens longitudinal.

3. Porte selon la revendication 2, **caractérisée en ce que** les profilés de châssis (15) à double paroi sont assemblés à partir de pièces individuelles formées en tôle (16, 16'), des parties en plastique (17) étant disposées entre les surfaces d'about des pièces individuelles moulées en tôle (16, 16'), lesquelles parties empêchent un flux de chaleur dans les pièces individuelles formées en tôle (16, 16') entre des surfaces (18, 18') extérieures et intérieures.

4. Porte pour garages et hangars comprenant un châssis de porte (3) et un battant de porte sectionnelle (4) à base de panneaux (5) calorifugés, qui sont guidés dans des galets de roulement (6) dans des rails de guidage (7), les rails de guidage (7) étant disposés sur une branche du châssis de porte (3) et le châssis de porte (3) présentant une isolation thermique qui réduit le transport de chaleur par le châssis de porte (3) grâce à une conductibilité thermique faible par rapport au métal, **caractérisée en ce que** le châssis de porte (3) est formé de pièces moulées en tôle (2, 2') et **en ce que** le calorifugeage est à base d'une enveloppe en matière synthétique (14) à paroi épaisse et entourant les pièces moulées en tôle (2, 2').
